# FASCICULE DE BREVET EUROPEEN

(11) **EP 0 803 626 B1**
(45) Date de publication et mention de la délivrance du brevet: **05.07.2000**
(21) Numéro de dépôt: 97400782.5
(22) Date de dépôt: 04.04.1997
(51) Int. Cl.: E05D 13/00

(54) **Dispositif de levage de porte à mouvement vertical**
Vorrichtung zum Heben einer vertikal beweglichen Tür
Device for lifting a vertically movable door

(30) Priorité: 25.04.1996 FR 9605245
(43) Date de publication de la demande: 29.10.1997
(73) Titulaire: Cardo Door France, 91090 Lisses (FR)
(72) Inventeur: Eriksson, Mats Johan, 45238 Stromstad (SE)
(74) Mandataire: Tanguy, Gilbert André

(56) Documents cités:
- DE-A- 4 003 218
- DE-A- 4 230 729
- DE-U- 8 401 947
- DE-U- 9 310 792
- US-A- 3 764 875

## Description

L'invention se rapporte à un dispositif de levage de porte à mouvement vertical et concerne plus particulièrement un système de sécurité pour une telle installation.

Les portes à mouvement vertical sont particulièrement appréciées dans les locaux industriels, les entrepôts, etc... Une telle porte peut, en effet, être facilement motorisée et télécommandée. Une porte du genre concerné par l'invention comporte un panneau guidé entre deux rails parallèles s'étendant respectivement le long des côtés de l'embrasure de la porte et fixés au mur. Le panneau comporte des roues de guidage assujetties à se déplacer dans les rainures de ces rails. Le panneau est manoeuvré par deux liens souples (typiquement des sangles, mais éventuellement des câbles, chaînes ou analogues) s'étendant respectivement en regard des rails, de part et d'autre du panneau. Chaque lien de manoeuvre est ainsi rattaché entre un point d'ancrage solidaire du panneau, (généralement situé au bas de celui-ci) et un enrouleur, ou moyen de manoeuvre analogue, le plus souvent installé en hauteur, au-dessus de la porte. Les liens de manoeuvre sont normalement toujours tendus au moins par le poids du panneau lui-même. Ce panneau peut être équilibré, au moins en partie, par des ressorts agencés co-axialement à l'arbre de l'enrouleur.

La sécurité de fonctionnement d'une telle porte doit être irréprochable. On doit en particulier veiller à ce qu'elle ne puisse retomber brutalement à la manière d'une guillotine, notamment en cas de défaillance de l'un des éléments assurant la retenue de la porte, comme par exemple une rupture du ressort ou une disparition du couple-moteur, pour quelque raison que ce soit.

L'invention permet d'atteindre cet objectif par déclenchement d'un mécanisme de sécurité, dès que le couple de retenue disparaît.

Plus précisément, l'invention concerne un dispositif de levage de porte à mouvement vertical, du type comprenant un enrouleur entraîné par un moteur électrique et adapté à actionner des liens de manoeuvre rattachés à ladite porte, caractérisé en ce que ledit moteur est accouplé à une pièce intermédiaire montée avec un jeu rotatif prédéterminé sur un support fixe dudit enrouleur et en ce qu'un cliquet pivotant est monté au voisinage dudit enrouleur pour pouvoir pivoter dans une position prédéterminée, propre à le faire coopérer avec une butée dudit enrouleur, lorsque ladite pièce intermédiaire se déplace en rotation consécutivement à une défaillance de la retenue de la porte.

Selon un mode de réalisation d'exemple préféré, le cliquet est monté sur le support fixe et est couplé par un ergot ou analogue à la pièce intermédiaire. Cette dernière est située dans le prolongement axial de l'arbre de l'enrouleur et l'axe de rotation de celle-ci est confondu avec celui dudit arbre. La pièce intermédiaire ou ledit support fixe comporte des trous oblongs sensiblement équidistants de l'axe dudit enrouleur, tandis que le support fixe ou ladite pièce intermédiaire, respectivement, comporte des éléments de guidage, par exemple constitués par des boulons ou analogues, engagés dans lesdits trous oblongs. Selon un mode de réalisation préféré, la pièce intermédiaire comporte les trous oblongs, tandis que le support fixe comporte les éléments de guidage. En outre, le cliquet pivotant est monté sur un tourillon fixé au support fixe et son ergot est engagé dans un trou de la pièce intermédiaire, de sorte que la rotation de cette pièce intermédiaire entraîne le pivotement de l'ergot dans la direction de la butée prévue sur l'arbre de l'enrouleur.

L'invention sera mieux comprise et d'autres avantages de celle-ci apparaîtront plus clairement à la lumière de la description qui va suivre d'un dispositif de levage de porte à mouvement vertical conforme à son principe, donnée uniquement à titre d'exemple et faite en référence aux dessins non limitatifs annexés dans lesquels :
- la figure 1 est une vue d'une extrémité du dispositif de levage conforme à l'invention ;
- la figure 2 est une vue de dessus de la figure 1; et
- la figure 3 est une vue schématique illustrant le couplage entre le moteur et l'arbre de l'enrouleur.

Sur les dessins, on a représenté un dispositif de levage pour une porte à mouvement vertical du type dans lequel ladite porte (non visible sur les dessins) se déplace entre des rails verticaux sous l'action de liens de manoeuvre, ici des sangles 11. Le dispositif de levage n'est représenté qu'en partie, à savoir plus particulièrement l'une de ses extrémités montrant l'enrouleur et son arbre d'entraînement. Chaque sangle vient s'enrouler sur elle-même dans une poulie à gorge 12 de l'enrouleur 14 solidaire d'un arbre horizontal 16 installé au-dessus de la porte et entraîné par un moteur électrique 17. Chaque sangle est ainsi normalement tendue entre la porte et l'enrouleur 14. Au voisinage de chacune de ses extrémités, l'arbre est pourvu d'une portée cylindrique 18 montée à rotation libre dans un palier 19, lui-même solidaire d'un support fixe 20. L'arbre 16 est avantageusement un arbre creux abritant le moteur électrique 17 et un réducteur mécanique 22, d'un type relativement irréversible. Comme illustré schématiquement à la figure 3, le corps du moteur 17 est solidaire du réducteur 22 (ces deux éléments sont montés dans le prolongement l'un de l'autre) et l'axe du moteur est muni d'une tige à section carrée 24 qui fait saillie axialement au-delà de l'extrémité de l'arbre creux. Le corps du moteur n'est pas lié à la paroi de l'arbre 16. En revanche, le réducteur est attelé à cet arbre, intérieurement. Plus précisément, l'arbre 16 est conformé de façon à présenter de larges cannelures s'étendant longitudinalement. Ces cannelures définissent donc des butées intérieures 26 par lesquelles s'effectue le couplage mécanique avec le réducteur et des butées extérieures 28 (ici au nombre de quatre) dont le rôle sera expliqué plus loin.

Selon une caractéristique importante de l'invention, le moteur 17 est accouplé (par sa tige à section carrée 24 au moyen d'une goupille 30) à une pièce intermédiaire 34 montée avec un jeu rotatif prédéterminé sur le support fixe 20 de l'enrouleur 14. Un cliquet pivotant 36 est monté au voisinage dudit enrouleur. Il est agencé pour pouvoir pivoter dans une position prédéterminée propre à le faire coopérer avec l'une des butées 28 dudit enrouleur, lorsque ladite pièce intermédiaire 34 se déplace en rotation consécutivement à une défaillance des moyens de retenue de la porte, par exemple une disparition du couple-moteur ou une rupture dans les systèmes d'équilibrage. Dans l'exemple représenté, le cliquet 36 est monté sur le support fixe 20, grâce à un tourillon 42 constitué à partir d'un boulon fixé au support fixe 20. Il est couplé à la pièce intermédiaire 34 pour pivoter, lorsque celle-ci est entraînée en rotation en cas d'avarie. Plus précisément, le cliquet pivotant 36 comporte un ergot 44 engagé dans un trou 45 de ladite pièce intermédiaire. Cette dernière a une allure générale trapézoïdale; elle est constituée par une tôle comportant plusieurs plis parallèles à 90° les uns par rapport aux autres. Elle est située dans le prolongement axial de l'arbre creux 16, de sorte que l'axe de rotation de ladite pièce intermédiaire se trouve confondu avec celui de l'arbre creux et, par conséquent aussi, celui de la tige à section carrée. Ceci est obtenu par le fait que la pièce intermédiaire comporte des trous oblongs 38, tandis que le support fixe comporte des éléments de guidage 40, ici constitués par de simples boulons engagés dans les trous oblongs 38 correspondants. Les éléments de guidage 40 et les trous 38 sont équidistants de l'axe de l'enrouleur. Le moteur électrique est par ailleurs solidaire de la pièce intermédiaire, la liaison étant réalisée au centre de rotation de celle-ci par le montage décrit ci-dessus, incluant la tige à section carrée et la goupille 30 verrouillée entre deux parties parallèles de la pièce intermédiaire 34.

Le tourillon 42 traverse lui-même un trou oblong 43 de la pièce intermédiaire, pour ne pas entraver le mouvement de celle-ci. Un ressort 48 est monté entre ledit support fixe 20 et la pièce intermédiaire 34. Comme cela est visible à la figure 1, ce ressort maintient normalement la pièce intermédiaire dans une position stable dans laquelle les éléments de guidage 40 sont en butée à certaines extrémités des trous oblongs 38 correspondants. Pour cette position illustrée à la figure 1, le cliquet 36 est écarté de l'arbre creux 16, sa position étant déterminée par la coopération entre l'ergot 44 et le trou 45 de la pièce intermédiaire 34. En revanche, si un incident de fonctionnement, du genre mentionné ci-dessus, se produit, un couple inverse est immédiatement engendré par le poids de la porte, ce qui provoque la rotation limitée de la pièce intermédiaire, dans le sens inverse des aiguilles d'une montre en considérant la figure 1, jusqu'à ce que les éléments de guidage 40 viennent à nouveau en butée aux autres extrémités des trous oblongs 38. Dans ce mouvement de rotation, la pièce intermédiaire 34 entraîne le pivotement de l'ergot 36 qui vient instantanément au contact de l'une des butées 28 et bloquer l'arbre creux 16. La chute de la porte est ainsi immédiatement arrêtée.

## Revendications

1. Dispositif de levage de porte à mouvement vertical, du type comprenant un enrouleur (14) entraîné par un moteur électrique et adapté à actionner des liens de manoeuvre (11) rattachés à ladite porte, caractérisé en ce que ledit moteur est accouplé à une pièce intermédiaire (34) montée avec un jeu rotatif prédéterminé sur un support fixe (20) dudit enrouleur et en ce qu'un cliquet pivotant (36) est monté au voisinage dudit enrouleur pour pouvoir pivoter dans une position prédéterminée, propre à le faire coopérer avec une butée (28) dudit enrouleur, lorsque ladite pièce intermédiaire se déplace en rotation consécutivement à une défaillance de la retenue de la porte.

2. Dispositif selon la revendication 1, caractérisé en ce que ledit cliquet (36) est monté sur ledit support fixe (20) et est couplé à ladite pièce intermédiaire (34).

3. Dispositif selon la revendication 1 ou 2, caractérisé en ce que ledit enrouleur est solidaire d'un arbre rotatif (16), ledit support fixe (20) formant par exemple un palier de rotation de celui-ci, en ce que ladite pièce intermédiaire (34) est située dans le prolongement axial dudit arbre et en ce que l'axe de rotation de celle-ci est confondu avec celui dudit arbre.

4. Dispositif selon l'une des revendications 1 à 3, caractérisé en ce que ladite pièce intermédiaire (34) ou ledit support fixe (20) comporte des trous oblongs (38), tandis que ledit support fixe ou ladite pièce intermédiaire, respectivement, comporte des éléments de guidage (40), par exemple constitués par des boulons ou analogues, engagés dans lesdits trous oblongs.

5. Dispositif selon l'une des revendications précédentes, caractérisé en ce que ledit cliquet pivotant (36) est monté sur un tourillon (42) fixé audit support fixe (20) et en ce qu'il comporte un ergot (44) engagé dans un trou (45) de ladite pièce intermédiaire (34).

6. Dispositif selon la revendication 5, caractérisé en ce que qu'un ressort (48) est monté entre ledit support fixe et ladite pièce intermédiaire pour solliciter cette dernière vers une position stable pour laquelle ledit cliquet est éloigné d'une butée précitée (28) dudit enrouleur.

7. Dispositif selon l'une des revendications 3 à 6, caractérisé en ce que ledit arbre (16) est un arbre creux qui abrite ledit moteur électrique et en ce que ce dernier est couplé à ladite pièce intermédiaire au centre de rotation de celle-ci.

8. Dispositif selon la revendication 7, caractérisé en ce que ledit moteur est associé à un réducteur mécanique (22) logé dans ledit arbre creux.

9. Dispositif selon la revendication 8, caractérisé en ce que ledit arbre creux comporte des cannelures longitudinales par lesquelles il est couplé intérieurement audit réducteur.

10. Dispositif selon l'une des revendications précédentes, caractérisé en ce que ledit arbre creux comporte des cannelures longitudinales qui forment extérieurement des butées (28) précitées avec lesquelles ledit cliquet est susceptible de coopérer.

## Patentansprüche

1. Hubvorrichtung für eine vertikal bewegliches Tor, bestehend aus einem Aufroller (14), der von einem Elektromotor angetrieben wird und Betätigungsverbindungselemente (11) antreiben kann, die am Tor befestigt sind,
**dadurch gekennzeichnet, daß**
der Motor an ein Zwischenelement (34) angekoppelt ist, das mit einem bestimmten Drehspiel an einer festen Halterung (20) des Aufrollers befestigt ist, und daß eine Sperrklinke (36) nahe dem Aufroller angeordnet ist, um in eine bestimmte Position schwenken zu können, in der sie mit einem Anschlag (28) des Aufrollers zusammenwirkt, wenn sich das Zwischenelement infolge eines Ausfalls der Rückhalteeinrichtung des Tors dreht.

2. Vorrichtung nach Anspruch 1,
**dadurch gekennzeichnet, daß**
die Sperrklinke an der festen Halterung (20) angeordnet und mit dem Zwischenelement (34) gekuppelt ist.

3. Vorrichtung nach Anspruch 1 oder 2,
**dadurch gekennzeichnet, daß**
der Aufroller auf einer Welle (16) sitzt, wobei die feste Halterung (20) zum Beispiel ein Drehlager für diese bildet, daß das Zwischenelement (34) in der achsialen Verlängerung der Welle liegt, und daß dessen Drehachse mit der Welle zusammenfällt.

4. Vorrichtung nach einem der Ansprüche 1 bis 3,
**dadurch gekennzeichnet, daß**
das Zwischenelement (34) bzw. die feste Halterung (20) Langlöcher (38) hat, während die feste Halterung bzw. das Zwischenelement Führungen (40) hat, die z.B. aus Bolzen oder entsprechenden Elementen bestehen und in die Langlöcher eingreifen.

5. Vorrichtung nach einem der vorhergehenden Ansprüche,
**dadurch gekennzeichnet, daß**
die Sperrklinke (36) auf einem an der festen Halterung (20) befestigten Bolzen (42) sitzt und einen Nocken (44) hat, der in eine Öffnung (45) des Zwischenelements (34) eingreift.

6. Vorrichtung nach Anspruch 5,
**dadurch gekennzeichnet, daß**
eine Feder (48) zwischen der festen Halterung und dem Zwischenelement angeordnet ist, um letzteres in eine stabile Position vorzuspannen, in der die Sperrklinke vom Anschlag (28) des Aufrollers entfernt ist.

7. Vorrichtung nach einem der Ansprüche 3 bis 6,
**dadurch gekennzeichnet, daß**
die Welle (16) eine Hohlwelle ist, die den Elektromotor aufnimmt, und daß letzterer mit dem Zwischenelement in dessen Drehmitte gekoppelt ist.

8. Vorrichtung nach Anspruch 7,
**dadurch gekennzeichnet, daß**
dem Motor ein mechanisches Untersetzungsgetriebe (22) zugeordnet ist, das in der Hohlwelle aufgenommen ist.

9. Vorrichtung nach Anspruch 8,
**dadurch gekennzeichnet, daß**
die Hohlwelle Längsrillen hat, durch die sie innen mit dem Untersetzungsgetriebe gekuppelt ist.

10. Vorrichtung nach einem der vorhergehenden Ansprüche,
**dadurch gekennzeichnet, daß**
die Hohlwelle Längsrillen hat, die außen die Anschläge (28) bilden, mit denen die Sperrklinke zusammenwirken kann.

## Claims

1. Device for raising a vertically movable door, of the type comprising a winder (14) driven by an electric motor and adapted to actuate manoeuvring links (11) attached to said door, characterised in that said motor is coupled to an intermediate piece (34) mounted with predetermined rotary clearance on a fixed support (20) of said winder and in that a pivoting catch (36) is mounted in the vicinity of said winder in order to be able to pivot into a predetermined position, able to cause it to cooperate with a stop (28) on said winder, when said intermediate piece rotates following a failure in the retaining of the door.

2. Device according to Claim 1, characterised in that said catch (36) is mounted on said fixed support (20) and is coupled to said intermediate piece (34).

3. Device according to Claim 1 or 2, characterised in that said winder is fixed to a rotary shaft (16), said fixed support (20) forming for example a rotation bearing for it, in that said intermediate piece (34) is situated axially in line with said shaft and in that the rotation axis thereof is identical with that of said shaft.

4. Device according to one of Claims 1 to 3, characterised in that said intermediate piece (34) or said fixed support (20) has oblong holes (38), whilst said fixed support or said intermediate piece, respectively, has guidance elements (40), for example consisting of bolts or the like, engaged in said oblong holes.

5. Device according to one of the preceding claims, characterised in that said pivoting catch (36) is mounted on a journal (42) fixed to said fixed support (20) and in that it has a stud (44) engaged in a hole (45) in said intermediate piece (34).

6. Device according to Claim 5, characterised in that a spring (48) is mounted between said fixed support and said intermediate piece in order to force the latter towards a stable position in which said catch is distant from an aforementioned stop (28) on said winder.

7. Device according to one of Claims 3 to 6, characterised in that said shaft (16) is a hollow shaft which protects said electric motor and in that the latter is coupled to said intermediate piece at the centre of rotation thereof.

8. Device according to Claim 7, characterised in that said motor is associated with a mechanical gearbox (22) housed in said hollow shaft.

9. Device according to Claim 8, characterised in that said hollow shaft has longitudinal flutes by means of which it is coupled internally to said gearbox.

10. Device according to one of the preceding claims, characterised in that said hollow shaft has longitudinal flutes which externally form aforementioned stops (28) with which said catch is able to cooperate.
